# FASCICULE DE BREVET EUROPEEN

(11) **EP 0 298 838 B1**
(45) Date de publication et mention de la délivrance du brevet: **25.09.1991**
(21) Numéro de dépôt: 88401692.4
(22) Date de dépôt: 30.06.1988
(51) Int. Cl.: E04B 1/76

(54) **Montant de cadre de mur pour prévenir l'affaissement des panneaux isolants de ce mur**
Mauerrahmenpfosten zum Vermeiden eines Zusammenbruchs der Wärmedämmungspaneele dieser Mauer
Wall frame post to avoid the collapse of the insulating panels of this wall

(30) Priorité: 06.07.1987 CA 541362
(43) Date de publication de la demande: 11.01.1989
(73) Titulaire: Pichette, Carold, Quebec G0A 1N0 (CA)
(72) Inventeur: Pichette, Carold, Quebec G0A 1N0 (CA)
(74) Mandataire: Bonnetat, Christian

(56) Documents cités:
- GB-A- 1 258 679
- US-A- 2 047 386
- US-A- 3 196 499
- US-A- 4 512 130

## Description

La présente invention a trait aux constructions de cadres de murs pour des édifices et, plus spécifiquement, à des montants de cadre de murs pourvus de moyens innovateurs permettant de supporter et de retenir les panneaux isolants de fibres de verre entre les montants.

Dans l'industrie de la construction, il est maintenant bien connu d'ajouter des matériaux isolants aux murs intérieurs d'un bureau, d'un plafond, d'un espace de rangement, d'un sous-sol ou du mur extérieur d'un édifice. De tels matériaux de construction peuvent être installés en vue de leurs caractéristiques d'isolation sonore: c'est habituellement le cas des bureaux dans les édifices à bureaux de plusieurs étages de première catégorie, encore appelée catégorie "A", dans le but d'assurer la discrétion minimale raisonnablement nécessaire aux locataires; et/ou de tels matériaux isolants peuvent être retenus pour leurs propriétés de barrière thermique: cette isolation est nécessaire pour tous les murs extérieurs d'édifices situés dans des pays à climat froid, ainsi que dans des pays à climat chaud où le refroidissement est souhaité.

Ces matériaux isolants sont installés entre les montants verticaux formant le cadre du mur. Des panneaux isolants en fibres de verre flexibles sont souvent employés. De tels panneaux isolants peuvent être comprimés et sont constitués de couches facilement séparables. Par le passé, de tels panneaux étaient collés à une ou deux feuilles de papier qui servaient de moyens pour fixer en place les panneaux isolants. Cependant, pour des raisons de sécurité contre le feu, le recouvrement de papier n'est maintenant plus permis.

Il est bien connu que les panneaux de fibres de verre, s'ils ne sont pas bien fixés en place, auront tendance à s'affaisser, c'est-à-dire à descendre de leur position originale dans la cavité du mur dans lequel ils sont encastrés; ceci est d'autant plus vrai que les panneaux isolants sont épais.

Les raisons pour lesquelles les panneaux isolants flexibles s'affaissent dans leur cavité de mur sont nombreuses. Parmi celles-ci, l'on retrouve les contingences des conditions de travail de construction, les vibrations, l'humidité et l'eau absorbée au cours de conditions atmosphériques naturelles et des aléas du métier, l'emploi d'organes de support inadéquats, et beaucoup d'autres conditions sur le terrain où les produits soumis à un ajustement à friction ne peuvent satisfaire les critères de performances requis.

Bien entendu, l'affaissement de ces matériaux signifie la perte inacceptable de l'isolation sonore ou thermique aux régions exposées.

Diverses tentatives ont été effectuées dans le métier. Dans l'ensemble, de telles améliorations comportent ou bien le collage des panneaux isolants à une surface d'appui, ou bien la fixation de bandes métalliques transversalement et de façon verticalement espacée en tant qu'organes à ajouter au cadre du mur, les bandes étant pourvues d'organes ou branches aiguisés destinés à s'insérer dans les panneaux isolants, de façon à soutenir plus fermement en position les panneaux.

Le collage ou l'installation de bandes transversales à ajouter requiert une main-d'oeuvre et une inspection supplémentaires. De plus, on a découvert que les bandes retenaient mal les panneaux isolants.

Par ailleurs, par le brevet US-A-3196499, on connaît déjà un organe allongé structurel fait de métal en feuille et destiné à être utilisé comme composant d'un cadre de mur déterminant une cavité pour recevoir des panneaux isolants, ledit organe formant un U en coupe définissant une âme et deux pattes reliées par ladite âme, ledit organe étant employé en tant que montant et ledit montant ayant des découpes pratiquées dans ladite âme et espacées longitudinalement les unes des autres, chacune desdites découpes définissant une branche allongée terminée par une pointe libre et ayant des bords longitudinaux libres et une extrémité intérieure solidaire de ladite âme le long d'une ligne de pliage, chaque branche étant pliable entre une position inopérante coplanaire à ladite âme et une position opérante pour laquelle le plan de ladite branche est au moins sensiblement orthogonal à ladite âme.

Cependant, un tel organe ne permet pas de résoudre le problème de l'affaissement des panneaux isolants flexibles.

L'objet de l'invention est donc l'emploi de moyens améliorés pour supporter et retenir des panneaux isolants flexibles dans des constructions de murs d'édifice, mettant en oeuvre des organes du type ci-dessus.

Un but corollaire de la présente invention est que le support et les caractéristiques de rétention des panneaux isolants soient de très longue durée et très efficaces.

D'autres buts de l'invention consistent en ce que les moyens énumérés ci-dessus sont économiques en coûts de fabrication, solides de construction, et qu'ils soient plus faciles et plus sûrs à installer.

En tenant compte des buts visés par la présente invention énumérés plus haut, l'on propose des montants verticaux pour supporter et retenir des panneaux isolants dans une structure de mur.

A cet effet, selon l'invention, l'organe allongé structurel du type décrit ci-dessus est caractérisé en ce que la largeur desdites pattes est au moins égale au quart de celle de ladite âme et en ce que, en position opérante de ladite branche, le plan de celle-ci est oblique par rapport à l'axe longitudinal dudit organe, et, dans son plan, ladite branche est inclinée vers l'une desdites pattes, au moins un desdits bords longitudinaux de ladite branche étant incliné relativement au plan de ladite âme.

Ainsi, lesdites branches présentent une double inclinaison et, grâce à cette particularité, lesdits panneaux isolants sont bloqués dans la direction horizontale sous l'action de leur propre poids, tandis que, dans le sens longitudinal, chaque branche peut pénétrer à travers plusieurs couches séparables desdits panneaux.

De préférence, l'axe longitudinal de ladite branche est oblique par rapport à l'axe longitudinal dudit organe lorsque ladite branche est en position inopérante. Profitablement, ladite ligne de pliage est oblique par rapport à l'axe longitudinal dudit organe. Avantageusement, un seul desdits bords longitudinaux de chaque branche est pourvu d'ardillons espacés les uns des autres et orientés vers ladite ligne de pliage, ledit bord longitudinal étant celui qui est dirigé vers ladite âme. Préférablement, on prévoit que chaque branche comporte une crête de renfort longitudinale. Egalement, il est souhaitable que lesdites branches soient disposées par paires et soient orientées dans des directions opposées à ladite âme lorsqu'elles sont en position opérante, afin d'empaler lesdits panneaux isolants de part et d'autre dudit montant.

L'invention concerne également une structure de mur comportant, en combinaison, au moins trois montants parallèles sensiblement espacés en position debout, une solive de plafond horizontale s'allongeant transversalement et au-dessus des extrémités supérieures desdits montants et reliant ceux-ci, lesdits montants étant faits de métal en feuille, chaque montant formant un U en coupe définissant une âme et deux pattes reliant ladite âme, les âmes des montants étant disposées selon des plans parallèles sensiblement à angle droit du plan général de la structure de mur, des panneaux de mur étant fixés aux pattes desdits montants sur au moins un côté desdits montants, des panneaux isolants en fibres de verre constitués de couches facilement séparables occupant l'espace entre lesdits montants, lesdits panneaux isolants s'allongeant sur des faces opposées de l'âme d'au moins un desdits montants, et caractérisée en ce que lesdits montants sont constitués par l'organe structurel spécifié ci-dessus, de telle sorte que lesdites branches desdits organes empalent lesdits panneaux isolants à travers au moins quelques unes desdites couches séparables, et une section desdits panneaux isolants qui sont au-dessus desdites branches a tendance à être déplacée par lesdites branches inclinées transversalement vers lesdits panneaux de mur.

De préférence, ladite structure comporte de plus une poutrelle horizontale faite de métal en feuille, transversale auxdits montants et formant à peu près un U en coupe, définissant une paroi de base et des parois de côté de façon à constituer une cannelure et aussi au moins un rebord tourné vers l'extérieur le long du bord longitudinal d'une paroi de côté, ledit rebord s'accotant contre une patte desdits montants et fixé à celle-ci, ledit rebord ayant des branches allongées espacées longitudinalement, chaque branche ayant une pointe libre, des bords longitudinaux libres et solidaires dudit rebord par une ligne de pliage, ladite branche pouvant être pliée le long de ladite ligne de pliage entre une position inopérante coplanaire audit rebord et une position opérante transversale audit rebord et orientée de l'autre côté de ladite paroi de base, l'axe longitudinal de ladite branche étant généralement parallèle à l'axe longitudinal dudit rebord lorsque ladite branche est en position inopérante, ladite ligne de pliage étant inclinée par rapport audit axe longitudinal de ladite branche dans une direction orientée vers ladite pointe, ladite branche, lorsqu'elle est en position opérante, empalant et ancrant un panneau isolant qui est vis-à-vis et orientée vers le haut dans ledit panneau isolant, son bord longitudinal le plus élevé étant pourvu d'un ardillon orienté vers ladite ligne de pliage. Une telle structure comportant des montants espacés parallèles en position debout, une solive de plafond horizontale sur les extrémités supérieures desdits montants et reliant ceux-ci, et des panneaux isolants en fibres de verre occupant l'espace entre lesdits montants, peut comporter de plus des plaques d'ancrage pour fixer le dessus desdits panneaux isolants à ladite solive de plafond, chaque plaque d'ancrage étant faite de métal en feuille et ayant une paire de branches allongées, chacune ayant une pointe libre, des bords longitudinaux libres solidaires de ladite plaque par une ligne de pliage, les lignes de pliage des deux branches convergeant l'une vers l'autre, chaque branche ayant des ardillons orientés vers ladite ligne de pliage, lesdits ardillons faisant saillie seulement des bords longitudinaux des deux branches qui se font face, lesdites branches pouvant être pliées le long de leurs lignes de pliage respectives entre une position inopérante coplanaire à ladite plaque d'ancrage et une position opérante transversale à ladite plaque d'ancrage à être insérée dans lesdits panneaux isolants, lesdites plaques d'ancrage étant destinées à être fixées à ladite solive de plafond avec lesdites branches sous celle-ci.

On remarquera que le document US-A-4512130 décrit une plaque d'ancrage susceptible de retenir une paire de panneaux faits de fibres isolantes et se joignant bout à bout, ladite plaque étant en métal en feuille et ayant des branches allongées chacune ayant une pointe libre, des bords longitudinaux libres et solidaires de ladite plaque par une ligne de pliage, lesdites branches pouvant être pliées le long de leur ligne de pliage respectives afin de permettre un mouvaient relatif des branches entre une première position inopérante coplanaire à ladite plaque et une seconde position opérante, transversale à ladite plaque.

Selon une autre particularité de l'invention, la plaque d'ancrage susceptible de retenir une paire de panneaux faits de fibres isolantes et se joignant bout à bout, ladite plaque d'ancrage étant faite de métal en feuille et ayant des branches allongées, chacune ayant une pointe libre, des bords longitudinaux libres et solidaires de ladite plaque par une ligne de pliage, lesdites branches pouvant être pliées le long de leurs lignes de pliage respectives afin de permettre un mouvement relatif des branches entre une première position inopérante, coplanaire à ladite plaque d'ancrage, et une seconde position opérante, transversale à ladite plaque d'ancrage, est caractérisée en ce que ladite plaque d'ancrage comporte deux paires de telles branches allongées et en ce que les lignes de pliage de chaque paire de branches convergent l'une vers l'autre, chaque branche ayant des ardillons le long de son bord longitudinal qui est le plus proche de l'autre branche de la paire, l'autre bord longitudinal de chaque branche étant dépourvu d'ardillon, les branches d'une des paires étant insérées dans un panneau isolant, et les branches de l'autre paire étant insérées dans un autre panneau isolant.

L'organe allongé structurel, conforme à l'invention, fait de métal en feuille et destiné à être utilisé comme composant d'un cadre de mur déterminant une cavité pour recevoir des panneaux isolants, ledit organe formant un U en coupe définissant une âme et deux pattes reliées par ladite âme, ledit organe étant employé en tant que montant et ledit montant ayant des découpes pratiquées dans ladite âme et espacées longitudinalement les unes des autres, chacune desdites découpes définissant une branche allongée terminée par une pointe libre et ayant des bords longitudinaux libres et une extrémité intérieure solidaire de ladite âme le long d'une ligne de pliage, chaque branche étant pliable entre une position inopérante coplanaire à ladite âme et une position opérante pour laquelle le plan de ladite branche est au moins sensiblement orthogonal à ladite âme, peut comporter en position opérante desdites branches, des branches disposées d'un côté de ladite âme et d'autres branches disposées de l'autre côté de cette âme.
La figure 1 représente une vue en perspective partielle d'une structure de mur, construite en respectant les leçons de l'invention, et avec les branches en position opérante déployée prêtes à empaler les panneaux isolants lesquels seront ainsi supportés et retenus dans le mur pour éviter leur affaissement;
La figure 2 est une coupe longitudinale partielle et agrandie d'un montant et de la poutrelle transversale de la figure 1;
La figure 3 est la vue de la figure 2, mais pour une autre réalisation de la poutrelle transversale;
La figure 4 est une vue partielle d'une solive de plafond et d'un montant interreliés, le montant étant en élévation et la solive en coupe, et avec les branches du montant dans leur position inopérante;
La figure 5 est une coupe longitudinale partielle d'un montant et d'une solive de plafond avec les branches de montant en position opérante déployée;
La figure 6 est une vue en plan de dessous d'une solive de plafond et de montants associés en coupe, comprenant des panneaux isolants qui sont illustrés comme étant supportés par les branches du montant lorsqu'en position opérante déployée;
La figure 7 est une élévation partielle d'un montant dont les branches sont en position opérante, et montrant également en coupe un panneau de mur fixé à une patte de côté du montant;
La figure 8 est une élévation d'une plaque d'ancrage avec les branches en position opérante pliée;
La figure 9 est une coupe selon la ligne 9-9 de la figure 8 et avec les branches insérées dans deux panneaux isolants au niveau de leur joint bout-à-bout;
La figure 10 est une élévation d'une plaque d'ancrage modifiée pour fixer le dessus d'un panneau isolant à une solive de plafond; et
La figure 11 est une coupe transversale d'une solive de plafond avec la plaque d'ancrage de la figure 10 fixée à celle-ci.

Le cadre métallique 10 de mur d'un édifice, montré en vue partielle sur la figure 1, consiste de façon conventionnelle entres autres en une pluralité de montants 12 de mur, disposés de façon parallèle et espacée. Des solives de plafond 14 sont prévues pour relier les extrémités supérieures d'un certain nombre de montants 12, et aussi des poutrelles transversales 16 et/ou 16′ peuvent relier les bords de côté des sections intermédiaires des montants 12. Des lambourdes de plancher (non représentées) sont également prévues, et sont semblables aux solives de plafond; les lambourdes reçoivent les extrémités inférieures des montants 12. Des panneaux de mur secs W (fig. 7) sont fixés sur un ou deux côtés du cadre de mur 10 pour compléter le mur. Chaque élément 12, 14, 16, 16′ est fait de métal en feuille et forme à peu près un U en coupe, pour constituer des cannelures. Le montant 12 est seulement légèrement plus petit que la solive 14, de façon à s'insérer dans la cannelure de celle-ci. Les montants 12 définissent une coupe de forme conventionnelle déterminant une âme 18 et deux pattes de côté 20, chacune de celles-ci étant pourvue d'un rebord étroit 22 tourné vers l'intérieur. La largeur de chaque patte 20 est au moins le quart de la largeur de l'âme 18.

Chaque poutrelle 16, 16′ est formée d'une paroi de base 24 et de deux parois de côté 26. Chacune des deux parois de côté 26 de chaque poutrelle transversale 16 définit un rebord 28 tourné vers l'extérieur. Les poutrelles 16′ sont employées pour des fins d'isolation sonore, et leur bord de côté 26 opposé au rebord 28 est perforé.

Lorsque les poutrelles 16 ou 16′ ne sont pas utilisées, les panneaux de mur sec W, normalement des panneaux de plâtre (fig. 7) sont fixés directement aux pattes de côté 20 des montants 12. Si les poutrelles 16 ou 16′ sont utilisées, les panneaux de mur W sont fixés à la paroi de mur 24 de ces poutrelles.

Les montants 12 et les solives de plafond 14 sont destinés à être engagés par des panneaux isolants conventionnels B, lesquels occupent l'espace entre les montants 12 et entre les panneaux de mur secs W. Les panneaux B sont rectangulaires et sont faits de fibres de verre dont les fibres sont généralement orientées dans le plan principal du panneau isolant et forment ainsi des couches facilement séparables.

Les parois de côté 30 des solives de plafond 14 sont reliées par des vis 32 aux deux pattes 20 des montants 12, alors que les rebords 28 tournés vers l'extérieur de chaque organe de cannelure transversal 16 ou 16′ sont reliés par des vis 34 à une des pattes 28 correspondante de chaque montant 12. De façon conventionnelle, le corps fileté des vis 32, 34 qui s'étendent sur le côté des cannelures des montants 12, empale les panneaux isolants B, dans lesquels elles sont insérées; mais ceci ne suffit pas à prévenir l'affaissement des panneaux B.

Selon les caractéristiques spécifiques de l'invention, les organes faits de métal en feuille 12, 16, 16′ (qui sont conventionnels en tant que tels) comprennent des branches partiellement découpées espacées longitudinalement le long de l'organe de métal en feuille.

Tel que montré à la figure 1, des paires de branches 36, 38 sont disposées à intervalles espacés le long de l'âme des montants 12. Les branches de chaque paire sont espacées et parallèles et sont orientées vers le haut. Chaque branche 36, 38 est faite en découpant partiellement l'âme 18 de façon à créer une ouverture 40, chaque branche étant reliée de façon solidaire à l'âme 18 le long de la ligne de pliage 42.

Jusqu'à ce qu'elles soient utilisées, les branches 36, 38 sont laissées coplanaires à l'âme 18, afin d'éviter des blessures corporelles lors de la manutention des montants 12. Cependant, lorsque les montants 12 sont installés, les branches 36, 38 de chaque paire sont pliées de façon sélective le long de leurs lignes de pliage 42, selon des directions opposées, en une position opérante généralement à angle droit de l'âme 18, la branche la plus élevée 36 s'étendant préférablement du côté opposé aux pattes de côté 20, les branches inférieures s'étendant entre les pattes de côté 20 (fig. 5). Dans une telle position, les deux branches 36, 38 peuvent empaler une paire de panneaux isolants opposés B, lesquels sont installés entre les montants 12, s'accotant contre leurs âmes 18 (fig. 6).

Comme clairement représenté, non seulement l'axe longitudinal de chaque branche allongée 36, 38 est incliné par rapport à l'axe longitudinal du montant 12, mais aussi la ligne de pliage 42 est inclinée par rapport audit axe longitudinal du montant et aussi par rapport audit axe longitudinal de la branche. Dès lors, lorsque les branches sont pliées vers leur position opérante, non seulement elles passent à travers plusieurs couches de fibres de verre des panneaux isolants, mais en plus le plan des branches est incliné par rapport à la verticale. Seul leur bord supérieur longitudinal est pourvu d'une pluralité d'ardillons 44 orientés vers l'intérieur, et elles ont une pointe biseautée 46. On a découvert qu'avec cette disposition, l'ancrage des panneaux isolants B de fibres de verre est très efficace et que l'engagement des branches dans le panneau isolant est également facilité. Ces panneaux n'ont qu'à être poussés contre les branches. Lorsqu'il est dégagé, le panneau isolant a tendance à glisser vers le bas le long de la branche 36 ou 38 inclinée transversalement, jusqu'à ce qu'il s'accote sur une patte de côté 20 du montant 12 ou contre un panneau de mur W fixé à la patte de côté ou à une poutrelle 16 ou 16′. Chaque branche 36, 38 est préférablement pourvue d'une nervure longitudinale de renfort 48.

Tel que montré aux figures 1 et 3, les branches 54 sont faites en crevant chaque rebord tourné vers l'extérieur 28 de la poutrelle transversale 16 à intervalles espacés le long de la poutrelle. Une ouverture 52 est ainsi définie, laquelle correspond à la forme d'une branche simple 54. La branche 54 est sensiblement rectangulaire, avec une courte pointe biseautée 56 et un ardillon 58 sur son bord opposé à la paroi de côté 26 de la poutrelle 16 en regard. Le bord intérieur de la branche 54 est solidaire du rebord 28, et constitue une ligne de pliage 55 au niveau de laquelle la branche peut être pliée à partir d'une première position, alors qu'elle est coplanaire au rebord 28, jusqu'à une seconde position orientée vers l'extérieur du rebord 28 et inclinée d'environ 30 degrés de l'axe orthogonal au rebord 28 sur le côté extérieur du plan passant à travers la paroi de côté 26 en regard, et parallèle à la paroi de base 24, et aussi destinée à empaler les panneaux isolants B. Tel que montré à la figure 2, les deux branches 54 sont inclinées vers le haut, de telle sorte que des panneaux qui s'affaisseraient auraient tendance à glisser vers le bas le long de la branche pour s'accoter sur le rebord 28. Dans les poutrelles transversales (figure 3), qui ont seulement un rebord longitudinal 28 tourne vers l'extérieur, il y a seulement une seule série de branches 54 inclinées vers le haut. L'axe longitudinal de la branche 54 est parallèle à l'axe longitudinal du rebord 28 parce que le rebord 28 est étroit, mais sa ligne de pliage 55 est inclinée vers le haut vers la pointe 56 par rapport à l'axe longitudinal de la branche 54.

Dans les figures 8-9, une plaque d'ancrage est montrée avec une disposition modifiée des branches. Ces branches 76, 78 sont découpées dans une plaque quadrangulaire 80 afin de constituer une ouverture correspondante 82, 82′, respectivement.

Leur ligne de pliage 86 est à angle droit de leur axe longitudinal. Chaque branche a des ardillons 88 le long d'un bord longitudinal seulement. Les ardillons 88 de la paire de branches 76 se font face et les branches 76 divergent l'une de l'autre à partir de leur ligne de pliage 86. La même chose est vraie pour la paire de branches 78.

Lorsque les branches 76, 78 sont pliées jusqu'à leur position opérante (figure 8), la plaque 80 est appuyée contre les deux panneaux B à travers leur joint C, avec les branches insérées dans les panneaux isolants. La plaque 80 peut être disposée selon n'importe quelle orientation; dans tous les cas, ces branches, avec leurs ardillons 88 les plus élevés, divergent vers le bas et transversalement, de façon à exercer une légère tension dans le panneau isolant sous le poids du panneau isolant supérieur. Donc, le joint bout-à-bout C est scellé et aussi les deux panneaux isolants sont maintenus coplanaires.

La plaque 80 peut avoir des orifices 90 aux quatre coins, les deux orifices les plus élevés étant utilisés pour fixer les plaques par des vis à la paroi de côté 24 de la solive de plafond 14, de la façon représentée à la figure 11, et ainsi pour retenir les panneaux isolants dans ladite solive. A cette dernière fin, une plaque 80a (fig. 10) peut être utilisée, laquelle a seulement une paire de branches 78a correspondant aux branches 78 de la figure 8, et laquelle est fixée à la paroi de côté 24 de la solive de plafond 14 (fig. 11) grâce par exemple à des vis métalliques 92 passant à travers les orifices 90. Evidemment, les plaques d'ancrage 80 ou 80a peuvent être fixées à une solive de plafond en bois au lieu de la solive 14 faite de métal en feuille. Les branches 78a ont une nervure longitudinale 94 de renfort. Les branches 76 et 78 peuvent être renforcées de la même façon.

## Revendications

1. Organe allongé structurel fait de métal en feuille et destiné à être utilisé comme composant d'un cadre de mur déterminant une cavité pour recevoir des panneaux isolants (B), ledit organe (12) formant un U en coupe définissant une âme (18) et deux pattes (20) reliées par ladite âme, ledit organe étant employé en tant que montant et ledit montant ayant des découpes pratiquées dans ladite âme et espacées longitudinalement les unes des autres, chacune desdites découpes définissant une branche allongée (36, 38) terminée par une pointe libre (46) et ayant des bords longitudinaux libres et une extrémité intérieure solidaire de ladite âme le long d'une ligne de pliage (42), chaque branche étant pliable entre une position inopérante coplanaire à ladite âme (18) et une position opérante pour laquelle le plan de ladite branche est au moins sensiblement orthogonal à ladite âme,
caractérisé en ce que la largeur desdites pattes (20) est au moins égale au quart de celle de ladite âme (18) et en ce que, en position opérante de ladite branche (36, 38), le plan de celle-ci est oblique par rapport à l'axe longitudinal dudit organe, et, dans son plan, ladite branche est inclinée vers l'une desdites pattes (20), au moins un desdits bords longitudinaux de ladite branche étant incliné relativement au plan de ladite âme.

2. Organe structurel selon la revendication 1, caractérisé en ce que l'axe longitudinal de ladite branche (36, 38) est oblique par rapport à l'axe longitudinal dudit organe lorsque ladite branche est en position inopérante.

3. Organe structurel selon la revendication 2, caractérisé en ce que ladite ligne de pliage (42) est oblique par rapport à l'axe longitudinal dudit organe.

4. Organe structurel selon l'une des revendications 1 à 3, caractérisé en ce que un seul desdits bords longitudinaux de chaque branche (36, 38) est pourvu d'ardillons (44) espacés les uns des autres et orientés vers ladite ligne de pliage, ledit bord longitudinal étant celui qui est dirigé vers ladite âme.

5. Organe structurel selon l'une des revendications 1 à 4, caractérisé en ce que chaque branche (36, 38) comporte une crête de renfort longitudinale (48).

6. Organe structurel selon l'une des revendications 1 à 5, caractérisé en ce que lesdites branches (36, 38) sont disposées par paires et sont orientées dans des directions opposées à ladite âme (18) lorsqu'elles sont en position opérante, afin d'empaler lesdits panneaux isolants (B) de part et d'autre dudit montant.

7. Structure de mur comportant, en combinaison, au moins trois montants parallèles (12) sensiblement espacés en position debout, une solive de plafond horizontale (14) s'allongeant transversalement et au-dessus des extrémités supérieures desdits montants et reliant ceux-ci, lesdits montants étant faits de métal en feuille, chaque montant formant un U en coupe définissant une âme (18) et deux pattes (20) reliées par ladite âme, les âmes des montants étant disposées dans des plans parallèles sensiblement à angle droit du plan général de la structure de mur, des panneaux de mur (W) étant fixés aux pattes desdits montants sur au moins un côté desdits montants, des panneaux isolants (B) en fibres de verre constitués de couches facilement séparables occupant l'espace entre lesdits montants, lesdits panneaux isolants s'allongeant sur des faces opposées de l'âme d'au moins un desdits montants, caractérisée en ce que lesdits montants (12) sont constitués par l'organe structurel spécifié sous l'une quelconque des revendications 1 à 6, de telle sorte que lesdites branches (36, 38) desdits organes empalent lesdits panneaux isolants (B) à travers au moins quelques unes desdites couches séparables, et une section desdits panneaux isolants qui sont au-desssus desdites branches a tendance à être déplacée par lesdites branches inclinées transversalement vers lesdits panneaux de mur.

8. Structure de mur selon la revendication 7, caractérisée en ce qu'elle comporte de plus une poutrelle horizontale (16) faite de métal en feuille, transversale auxdits montants (12) et forment à peu près un U en coupe, définissant une paroi de base et des parois de côté de façon à constituer une cannelure et aussi au moins un rebord (28) tourné vers l'extérieur le long du bord longitudinal d'une paroi de côté, ledit rebord (28) s'accotant contre une patte desdits montants et fixé à celle-ci, ledit rebord ayant des branches allongées (54) espacées longitudinalement, chaque branche (54) ayant une pointe libre (56), des bords longitudinaux libres et solidaires dudit rebord par une ligne de pliage (55), ladite branche pouvant être pliée le long de ladite ligne de pliage entre une position inopérante coplanaire audit rebord et une position opérante transversale audit rebord et orientée de l'autre côté de ladite paroi de base, l'axe longitudinal de ladite branche étant généralement parallèle à l'axe longitudinal dudit rebord lorsque ladite branche est en position inopérante, ladite ligne de pliage étant inclinée par rapport audit axe longitudinal de ladite branche dans une direction orientée vers ladite pointe, ladite branche, lorsqu'elle est en position opérante, empalant et ancrant un panneau isolant (B) qui est vis-à-vis et orientée vers le haut dans ledit panneau isolant, son bord longitudinal le plus élevé liant pourvu d'un ardillon (58) orienté vers ladite ligne de pliage.

9. Structure selon l'une des revendications 7 ou 8 comportant des montants espacés (12) parallèles en position debout, une solive de plafond horizontale (14) sur les extrémités supérieures desdits montants et reliant ceux-ci, et des panneaux isolants (B) en fibres de verre occupant l'espace entre lesdits montants,
caractérisée en ce qu'elle comporte de plus des plaques d'ancrage (80) pour fixer le dessus desdits panneaux isolants à ladite solive de plafond, chaque plaque d'ancrage (80) étant faite de métal en feuille et ayant une paire de branches (76, 78) allongées, chacune ayant une pointe libre, des bords longitudinaux libres solidaires de ladite plaque par une ligne de pliage (86), les lignes de pliage des deux branches convergeant l'une vers l'autre, chaque branche ayant des ardillons (88) orientés vers ladite ligne de pliage, lesdits ardillons faisant saillie seulement des bords longitudinaux des deux branches qui se font face, lesdites branches (76, 78) pouvant être pliées le long de leurs lignes de pliage respectives entre une position inopérante coplanaire à ladite plaque d'ancrage et une position opérante transversale à ladite plaque d'ancrage à être insérée dans lesdits panneaux isolants, lesdites plaques d'ancrage étant destinées à être fixées à ladite solive de plafond avec lesdites branches sous celle-ci.

10. Plaque d'ancrage (80) susceptible de retenir une paire de panneaux (B) faits de fibres isolant es et se joignant bout à bout, ladite plaque d'ancrage étant faite de métal en feuille et ayant des branches allongées (76, 78), chacune ayant une pointe libre, des bords longitudinaux libres et solidaires de ladite plaque par une ligne de pliage, lesdites branches pouvant être pliées le long de leurs lignes de pliage respectives afin de permettre un mouvement relatif des branches entre une première position inopérante, coplanaire à ladite plaque d'ancrage, et une seconde position opérante, transversale à ladite plaque d'ancrage, caractérisée en ce que ladite plaque d'ancrage (80) comporte deux paires de telles branches (76, 78) allongées et en ce que les lignes de pliage (86) de chaque paire de branches convergent l'une vers l'autre, chaque branche ayant des ardillons (88) le long de son bord longitudinal qui est le plus proche de l'autre branche de la paire, l'autre bord longitudinal de chaque branche étant dépourvu d'ardillon, les branches d'une des paires liant insérées dans un panneau isolant, et les branches de l'autre paire étant insérées dans un autre panneau isolant.

11. Organe allongé structurel fait de métal en feuille et destiné à être utilisé comme composant d'un cadre de mur déterminant une cavité pour recevoir des panneaux isolants, ledit organe (12) formant un U en coupe définissant une âme (18) et deux pattes (20) reliées par ladite âme, ledit organe étant employé en tant que montant et ledit montant ayant des découpes pratiqué es dans ladite âme et espacées longitudinalement les unes des autres, chacune desdites découpes définissant une branche allongée (36, 38) terminée par une pointe libre et ayant des bords longitudinaux libres et une extrémité intérieure solidaire de ladite âme le long d'une ligne de pliage (42), chaque branche étant pliable entre une position inopérante coplanaire à ladite âme et une position opérante pour laquelle le plan de ladite branche est au moins sensiblement orthogonal à ladite âme,
caractérisé en ce qu'il comporte, en position opérante desdites branches, des branches (36) disposées d'un côté de ladite âme et d'autres branches (38) disposées de l'autre côté de cette âme.

## Patentansprüche

1. Längliches Bauteil aus Blattmetall zur Verwendung als Bestandteil eines einen Hohlraum bestimmenden Mauerrahmens für die Aufnahme von Dämmplatten oder Isoliermatten (B), wobei das Bauteil (12) ein U-förmiges Profil hat, sich aus einem Stegblech (18) und zwei über das Stegblech miteinander verbundenen Tragefüßen (20) zusammensetzt sowie als senkrechter Ständer oder Pfosten zum Einsatz kommt, der im Stegblech ausgestanzte und in Längsrichtung voneinander getrennte Teile oder Auschnitte aufweist, die jeweils ein längliches, zackenförmiges und in eine freie Spitze (46) auslaufendes Teil oder einen derartigen Ast (36, 38) bilden sowie freie Längskanten und ein inneres Endstück besitzen, das mit dem Stegblech längs einer Falt- oder Biegekante (42) verbunden ist, und wobei jeder zackenförmige Teil oder Ast zwischen einer nicht funktionsfähigen Stellung, die in einer Ebene mit dem Stegblech (18) liegt, und einer wirksamen Stellung biegbar oder klappbar ist, bei der die Ebene des zackenförmigen Teils zumindest allgemein senkrecht zum Stegblech liegt, dadurch **gekennzeichnet,** daß die Breite der Tragefüße zumindest gleich ist einem Viertel der des Stegbleches (18) und daß bei der Einnahme der wirksamen Stellung des zackenförmigen Teils oder Asts(36, 38) seine Ebene gegenüber der Längsachse des Bauteils schräg verläuft und in seiner Ebene das zackenförmige Teil zu dem einen der Tragefüße (20) hin geneigt ist, während zumindest eine der Längskanten des zackenförmigen Teils gegenüber der Ebene des Stegblechs geneigt ist.

2. Bauteil nach Anspruch 1, dadurch **gekennzeichnet,** daß die Längsachse des zackenförmigen Teils (36, 38) schräg zur Längsachse des Bauteils verläuft, wenn das zackenförmige Teil seine nicht funktionsfähige Stellung innehat.

3. Bauteil nach Anspruch 2, dadurch **gekennzeichnet,** daß die Biegekante (42) schräg zur Längsachse des Bauteils liegt.

4. Bauteil nach einem der vorhergehenden Ansprüche 1 bis 3, dadurch **gekennzeichnet**, daß nur eine der Längskanten jedes Teils (36, 38) mit mehreren Dornen oder Widerhaken (44) versehen ist, die voneinander in einem Abstand liegen und in Richtung der Biegelinie ausgerichtet sind, wobei die Längskante diejenige ist, die zum Stegblech hinweist.

5. Bauteil nach einem der vorhergehenden Ansprüche 1 bis 4, dadurch **gekennzeichnet**, daß das Teil (36, 38) einen in Längsrichtung verlaufenden Verstärkungsgrat (48) aufweist.

6. Bauteil nach einem der vorhergehenden Ansprüche 1 bis 5, dadurch **gekennzeichnet**, daß die Teile (36, 38) paarweise angebracht und in dem Stegblech (18) entgegengesetzt weisenden Richtungen ausgerichtet sind, wenn sie ihre wirksame Stellung einnehmen, um die Dämmplatten (B) beiderseits vom Ständer zu durchbohren.

7. Mauergefüge bestehend in Kombination aus zumindest drei parallelen Ständern (12), die in aufrechter Stellung räumlich voneinander angeordnet sind, einem horizontalen Deckenträger (14), der sich transversal und über die oberen auslaufenden Enden der Ständer erstreckt und diese miteinander verbindet, wobei die Ständer aus Blattmetall gefertigt sind, jeder Ständer ein U-förmiges Profil besitzt, durch das ein Stegblech (18) sowie zwei mit dem Stegblech verbundene Tragefüße (20) bestimmt werden, die Stegbleche der Ständer in allgemein zum rechten Winkel der Gesamtebene des Mauergefüges parallel liegenden Ebenen angeordnet sind, Mauerplatten an den Tragefüßen der Ständer auf zumindest einer Ständerseite befestigt sind, Dämmplatten (8) aus Glasfaser leicht trennbare Schichten bilden, die den Raum zwischen den Ständern einnehmen, und wobei die Dämmplatten sich auf den dem Stegblech zumindest eines Ständers gegenüberliegedenen Flächen erstrecken, dadurch **gekennzeichnet,** daß die Ständer (12) aus dem in einem der vorhergehenden Ansprüche 1 bis 6 beschriebenem Bauteil derart gebildet sind, daß die Teile oder Äste (36, 38) der Bauteile die Dämmplatten (8) quer durch zumindest einige der trennbaren Schichten durchbohren, und daß ein Abschnitt der über den Teilen (36, 38) liegenden Dämmplatten sich von den transversal zu den Mauertafeln hin geneigten Teilen (36, 38) verschieben lassen möchte.

8. Mauergefüge nach Anspruch 7, dadurch **gekennzeichnet,** daß es darüber hinaus einen aus Blattmetall gefertigten und quer zu den Ständern (12) verlaufenden horizontalen Stab (16) aufweist, der ein etwa U-förmiges Profil hat und dabei eine Grundwand sowie Seitenwände, so daß sich eine Auskehlung ergibt, und auch zumindest eine Randleiste (28) bildet, die nach außen gewendet längs des Längsrandes einer Seitenwand verläuft und die sich an einen Tragefuß der Ständer abstützt und mit ihm verbunden ist, wobei die Randleiste in Längsrichtung getrennte längliche äste oder Teile (54) aufweist, von denen einjeder oder -jedes eine freie Spitze (56) besitzt, die Längsränder frei sowie mit der Randleiste durch eine Biege- oder Faltlinie (55) verbunden sind, wobei der Ast oder das Teil (54) längs der Faltlinie umgebogen werden kann, und zwar zwischen einer nicht funktionsfähigen, mit der Randleiste in einer Ebene liegenden Stellung sowie einer Stellung, die transversal zur Randleiste liegt und auf der anderen Seite der Grundwand ausgerichtet ist, die Längsachse des Astes allgemein parallel zur Längsachse der Randleiste liegt, wenn der Ast sich in der nicht funktionsfähigen Stellung befindet, die Falt- oder Biegelinie gegenüber der Längsachse in einer zur Spitze weisenden Richtung geneigt ist, der Ast bei Einnahme seiner wirksamen Stellung eine Dämmplatte (B) durchbohrt und verankert, die vis-à-vis sowie nach oben weisend in der Dämmplatte ausgerichtet ist, und wobei deren am meisten hochstehender Längsrand mit einem zur Falt- oder Biegelinie weisenden Dorn oder Widerhaken (58) versehen ist.

9. Gefüge nach einem der vorhergehenden Ansprüche 7 oder 8 bestehend aus getrennten und in aufrechter Stellung parallelen Ständern (12), einem horizontalen Deckenträger (14) auf den oberen Enden der Träger und diese miteinander verbindend und aus Dämmplatten (B) aus Glasfasern, die den Raum zwischen den Ständern einnehmen, dadurch **gekennzeichnet**, daß es darüber hinaus Verankerungsplatten (80) zum Befestigen des Oberteils der Dämplatten am Deckenträger aufweist, wobei jede Verankerungsplatte (80) aus Blattmetall gefertigt ist und zwei Längsäste (76, 78) besitzt, die jeweils eine freie Spitze haben, die freien Längsränder mit der Platte durch eine Falt- oder Biegelinie (86) verbunden ist, die Falt- oder Biegelinien beider Äste zu einander hin konvergieren, jeder Ast Dorne oder Widerhaken (88) hat, der zur Falt- oder Biegelinie hin ausgerichtet ist, die Dorne oder Wiederhaken nur aus den Längsrändern der beiden einander zugewendeten Äste hervortreten, die äste (76, 78) längs ihrer Falt- oder Biegelinie jeweils zwischen einer nicht funktionsfähigen und mit der Verankerungsplatte in derselben Ebene liegenden Stellung und einer wirksamen und transversal zur Verankerungsplatte verlaufenden Stellung biegbar sind, um in die Dämmplatten eingefügt zu werden, und wobei die Verankerungsplatten dazu bestimmt sind, am Deckenträger mit den unter ihm liegenden Ästen befestigt zu werden.

10. Verankerungsplatte (80) zum Halten von zwei endstößigen aus Isolierfasern gefertigten Platten (8), die aus Blattmetall gefertigt ist und Längsäste (76, 78) aufweist, die jeweils eine freie Spitze haben, wobei die Längsränder frei sind und mit der-Platte durch eine Faltoder Biegelinie verbunden sind, die Äste längs ihrer jeweiligen Falt- oder Biegelinien gebogen werden können, um die Äste sich zwischen einer ersten nicht funktionsfähigen Stellung, die mit der Verankerungsplatte in einer Ebene liegt, und einer zweiten wirksamen Stellung bewegen zu lassen, die zur Verankerungsplatte transversal verläuft, dadurch **gekennzeichnet,**daß die Verankerungsplatte (80) zwei Paare dieser länglichen äste oder Teile (76, 78) aufweist und daß die Falt- oder Biegelinien (86) jedes Ästepaares zu einander hin konvergieren, wobei jeder Ast Dorne oder Widerhaken (88) auf seinem Längsrand aufweist, der dem anderen Ast des Astpaares am nächsten liegt, der andere Längsrand jedes Astes dagegen keinen Dorn oder Widerhaken besitzt, und wobei die Äste eines Paares in eine Dämmplatte und die äste des anderen Paares in eine andere Dämmplatte eingefügt werden.

11. Längliches Bauteil aus Blattmetall zur Verwendung als Bestandteil eines einen Hohlraum bestimmenden Mauerrahmens für die Aufnahme von Dämmplatten oder Isoliermatten, wobei des Bauteil (12) ein U-förmiges Profil hat, sich aus einem Stegblech (18) und zwei über das Stegblech miteinander verbundenen Tragefüßen (20) zusammensetzt sowie als senkrechter Ständer oder Pfosten zum Einsatz kommt, der im Stegblech ausgestanzte und in Längsrichtung voneinander getrennte Teile oder Ausschnitte aufweist, die jeweils ein längliches, zackenförmiges und in eine freie Spitze auslaufendes Teil oder einen derartigen Ast (36, 38) bilden sowie freie Längskanten und ein inneres Endstück besitzen, das mit dem Stegblech längs einer Falt- oder Biegekante (42) verbunden ist, und wobei jedes Teil oder jeder Ast zwischen einer nicht funktionsfähigen Stellung, die in einer Ebene mit dem Stegblech (18) liegt, und einer wirksamen Stellung biegbar oder klappbar ist, bei der die Ebene des Teils oder Asts zumindest allgemein senkrecht zum Stegblech liegt, dadurch **gekennzeichnet,** daß es bei wirksamer Stellung der Teile (36, 38) Teile oder äste (36), die auf einer Seite des Stegblechs liegen, und Teile oder äste (38) aufweist, die auf der anderen Seite des Stegblechs angeordnet sind.

## Claims

1. Structural, sheet metal elongated member adapted to be used as a component of a wall frame defining a cavity for receiving insulating batts (B), said member (12) of U-shape cross-section defining a web (18) and two legs (20) interconnected by said web, said member being used as an upright stud and said stud having longitudinally-spaced struck-out portions made in said web, each struck-out portion defining an elongated prong (36, 38) having a free tip (46) and free longitudinal edges and an inner end integrally-connected to said web at a bending line (42), each prong being bendable between an inoperative position co-planar with said web (18) and an operative position in which the plane of said prong is at least substantially normal to said web,
characterized in that the width of said legs (20) is at least equal to one fourth that of said web (18), and in that, in the operative position of said prong (36, 38), the plane thereof is oblique relative to the longitudinal axis of said member, and, in its plane, said prong is inclined towards one of said legs (20), at least one of said longitudinal edges of said prong being inclined relative to the plane of said web.

2. Structural member according to claim 1, characterized in that the longitudinal axis of said prong (36, 38) is oblique relative to the longitudinal axis of said member when said prong is in inoperative position.

3. Structural member according to claim 2, characterized in that said bending line (42) is oblique relative to the longitudinal axis of said member.

4. Structural member according to one of claims 1, 2 or 3, characterized in that only one of said longitudinal edges of each prong (36, 38) is provided with barbs (44) spaced from each other and oriented towards said bending line, said one longitudinal edge being the one oriented toward said web.

5. Structural member according to one of claims 1 to 4, characterized in that each prong (36, 38) includes a longitudinal reinforcing rib (48).

6. Structural member according to one of claims 1 to 5, characterized in that said prongs (36, 38) are arranged in pairs and extend in opposite directions from said web when in operative position, to thereby impale said insulating batts (B) on opposite sides of said stud.

7. Wall structure comprising, in combination, at least three upright, parallel, substantially spaced studs (12), a horizontal ceiling joist (14) extending transversely and over the top ends of said studs and interconnecting the same, said studs being made from sheet metal, each stud of U-shape cross-section defining a web (18) and two legs (20) interconnected by said web, the webs of the studs being disposed in parallel planes substantially normal to the general plane of the wall structure, wall panels (W) fixed to the legs of said studs on at least one side of said studs, glass-fiber insulation batts (B) made from easily separable layers filling the space between said studs, said insulating batts extending on opposite faces of the web of at least one of said studs,
characterized in that said studs (12) are made from the structural member specified in any of claims 1 to 6, such that said prongs (36, 38) of said members impale said insulating batts (B) through at least some of said separable layers, and a portion of said insulating batts overlying said prongs has a tendency to be displaced by said transversely-inclined prongs towards said wall panels.

8. Wall structure according to claim 7, characterized in that it further includes a sheet metal, horizontal beam (16) extending transversely to said studs (12) and of substantially cross-sectionally U-shape to define a base wall and side walls to form a channel and also at least one out-turned flange (28) along the longitudinal edge of one side wall, said flange (28) abutting against and being fixedly secured to a leg of said studs, said flange being provided with longitudinally spaced elongated prongs (54), each prong (54) having a free tip (56), free longitudinal edges and being integrally connected to said flange by a bending line (55), said prong being bendable about said bending line between an inoperative position coplanar to said flange and an operative position transverse to said flange and oriented away from said base wall, the longitudinal axis of said prong being generally parallel to the longitudinal axis of said flange when said prong is in inoperative position, said bending line being inclined relative to said prong longitudinal axis in a direction towards said tip, said prong, when in operative position, impaling and anchoring a registering insulating batt (B) and being upwardly directed within said insulating batt, the upper one of its longitudinal edges being provided with a barb (58) directed towards said bending line.

9. Wall structure according to claim 7 or 8, including spaced upright, parallel studs (12), a horizontal ceiling joist (14) on the top ends of said studs and interconnecting the same, and glass fiber insulating batts (B) filling the space between said studs,
characterized in that anchor plates (80) are further provided to secure the top of said insulating batts to said ceiling joist, each anchor plate ((80) being made from sheet metal and having a pair of elongated prongs (76, 78), each having a free tip, free longitudinal edges and being integrally connected to said plate at a bending line (86), the bending lines of the two prongs converging towards each other, each prong having barbs (88) directed towards said bending line, said barbs protruding only from the longitudinal edges of the two prongs which face each other, said prongs (76, 78) being bendable about their respective bending lines between an inoperative position coplanar to said anchor plate and an operative position transverse to said anchor plate to be inserted into said insulating batts, said anchor plates being adapted to be secured to said ceiling joist with said prongs below the latter.

10. Anchoring plate (80) destined to retain a pair of panels (B) made from insulating fibers and endwisely joining to each other, said anchoring plate being made from sheet metal and having elongated prongs (76, 78) each having a free tip, free longitudinal edges integral to said plate by a bending line, said prongs being bendable along their respective bending lines so as to allow relative movement of the prongs between a first inoperative position, coplanar to said anchoring plate, and a second operative position, transverse to said anchoring plate,
characterized in that said anchoring plate (80) comprises two pairs of such elongated prongs (76, 78) and in that the bending lines (86) of each pair of prongs converge towards each other, each prong having barbs (88) along its longitudinal edge which is the nearest to the other prong of the pair, the other longitudinal edge of each prong lacking any barb, the prongs of one of said pairs being inserted into an insulating panel, and the prongs of the other pair being inserted into another insulating panel.

11. Elongated, sheet metal, structural member designed to be used as a wall frame component defining a cavity to receive insulating panels, said member (12) being cross-sectionally U-shape defining a web (18) and two legs (20) connected to said web, said member being used as a stud and said stud having struck-out portions made in said web and longitudinally spaced from each other, each of said struck-out portions defining an elongated prong (36, 38) having an endwise free tip and also having free longitudinal edges and an inner end integral to said web along a bending line (42), each prong being bendable between an inoperative position coplanar to said web and an operative position in which the plane of said prong is at least substantially normal to said web,
characterized in that it comprises, in the operative position of said prongs, prongs (36) located on one side of said web and other prongs (38) located on the opposite side of said web.
